# EUROPÄISCHE PATENTSCHRIFT

(11) **EP 2 307 304 B1**
(45) Veröffentlichungstag und Bekanntmachung des Hinweises auf die Patenterteilung: **14.10.2015**
(21) Anmeldenummer: 09772131.0
(22) Anmeldetag: 29.06.2009
(51) Int. Cl.: B67C 3/04

(54) **FÜLLSYSTEM**
FILLING SYSTEM
SYSTÈME DE REMPLISSAGE

(30) Priorität: 30.06.2008 DE 102008030292
(43) Veröffentlichungstag der Anmeldung: 13.04.2011
(73) Patentinhaber: KHS GmbH, 44143 Dortmund (DE)
(72) Erfinder: CLÜSSERAT, Ludwig, 55543 Bad Kreuznach (DE); HÄRTEL, Manfred, 55559 Bretzenheim (DE); KRULITSCH, Dieter-Rudolf, 55545 Bad Kreuznach (DE)
(86) Internationale Anmeldenummer: PCT/EP2009/004679
(87) Internationale Veröffentlichungsnummer: WO 2010/000431

(56) Entgegenhaltungen:
- EP-A1- 1 022 250
- EP-A1- 1 580 160
- WO-A2-2008/049591
- DE-C- 718 389

## Beschreibung

Die Erfindung bezieht sich auf eine Gleichdruck- oder drucklose Füllmaschine gemäß Oberbegriff Patentanspruch 1 sowie auf ein Verfahren gemäß Oberbegriff Patentanspruch 9.

Füllsysteme oder Füllmaschinen dieser Art sind als Gleichdruckfüllsysteme oder drucklose Füllsysteme bekannt, bei denen die Füllgeschwindigkeit an dem jeweiligen Füllelement (Füllstelle) aus der statischen Höhendifferenz zwischen dem Produktauslauf am Füllelement, d.h. der dortigen Abgabeöffnung, und dem Füllgutniveau im Kessel (Vorratsbehälter) resultiert, und zwar vermindert durch Druckverluste, die sich im flüssigen Füllgut beim Durchströmen der Verbindungswege Kessel und Füllelement ergeben. Niveauschwankungen des Spiegels des flüssigen Füllgutes im Kessel sowie insbesondere auch Druckschwankungen im Gasraum des Kessels führen zu deutlichen Veränderungen der Füllgeschwindigkeit an dem jeweiligen Füllelement. Die Folgen hiervon sind u.a. eine verstärkte und unerwünschte Schaumbildung durch eine zu hohe Füllgeschwindigkeit, negative Auswirkungen auf die Genauigkeit bei der Messung der Füllhöhe und/oder des Füllvolumens usw.

Es ist zwar üblich, den jeweiligen Kessel während des Füllbetriebes niveaugesteuert oder-geregelt mit dem flüssigen Füllgut zu versorgen, Änderungen, insbesondere auch plötzliche Änderungen des Niveaus des Füllgutspiegels Im Kessel lassen sich jedoch nicht ausschließen, insbesondere beim Unterbrechen des Füllbetriebes oder beim "Leerfahren" der entsprechenden Füllmaschine.

Um den Einfluss von Druckschwankungen auf die Füllgeschwindigkeit auszuschließen, ist es üblich, den Gasraum des Kessels über einen möglichst großen Querschnitt mit der Atmosphäre zu verbinden, so dass es bei plötzlichen Niveauänderungen nicht zu einer Kompression oder aber Expansion des Gasvolumens im Gasraum über dem flüssigen Füllgut und damit nicht zu Änderungen und insbesondere auch nicht zu plötzlichen Änderungen der Füllgesohwindigkeit kommen kann. Dabei ist es von besonderer Bedeutung, dass der Druck des Gasvolumens im Gasraum über dem flüssigen Füllgut möglichst dem Druck des, die Abgabeöffnung des Füllgutes umgebenden Gases entspricht, da durch diese Vorgehensweise weitere, negative Einflussgrößen auf die Füllgeschwindigkeit vermieden werden.

Die oben beschriebene Belüftung oder Verbindung des Gasraumes des Kessels mit der Atmosphäre für einen Druckausgleich ist bei Füllsystemen zum aseptischen Abfüllen eines Füllgutes wegen der Gefahr eines Eindringens von Keimen oder Mikroorganismen aus der Atmosphäre nicht möglich, so dass bereits vorgeschlagen wurde, für den Druckausgleich im Gasraum des Kessels an diesem wenigstens eine Beatmungs- oder Ausgleichöffnung mit wenigstens einem, Keime oder Mikroorganismen zurückhaltenden Filter, bevorzugt mit wenigstens zwei in Serie hintereinander angeordneten Filtern vorzusehen.

Nachteilig hierbei ist aber, dass im jeweiligen Filter zwangsläufig ein Druckverlust entsteht und es sich dadurch Druckschwankungen im Kessel bei plötzlichen Änderungen des Niveaus des Füllgutspiegels nicht vollständig vermeiden lassen, wobei diese Druckschwankungen die Füllgeschwindigkeit in unerwünschter Weise beeinflussen. Weiterhin verursachen derartige Filter, insbesondere wenn sie großflächig ausgebildet sind, hohe Investitionskosten. Außerdem ist es nicht, zumindest nicht mit einem technisch vertretbaren Aufwand möglich, den Zustand der Filter zu überwachen und einen Filterdefekt rechtzeitig festzustellen, bevor es zu einer Kontamination des Füllgutes im Kessel mit Mikroorganismen oder Keimen aus der Umgebung kommt.

Bekannt ist auch eine Füllmaschine gemäß dem Oberbegriff des Anspruchs 1 (DE 718 389 C). Bei dieser bekannten Füllmaschine ist die jeweilige Flasche während des Füllprozesses und während des anschließenden Verschließens in einer, die Flasche relativ eng umschließenden und nach außen hin abgedichteten Kammer aufgenommen. Vor dem eigentlichen Füllen mit dem flüssigen Füllgut wird die jeweilige Flasche über ein Rückgasrohr und eine ein Steuerventil aufweisende Gasleitung für ein Vorspannen mit dem unter Druck stehenden Gas des Gasraumes des Füllkessels beaufschlagt. Anschließend wird das Füllgut aus dem Kessel in die dann in Dichtlage gegen das Füllelement anliegende Flasche über ein Flüssigkeitsventil eingeleitet. Nach dem Füllen wird die jeweilige Flasche weiterhin in der geschlossenen Kammer verbleibend in dieser Kammer abgesenkt und im abgesenkten Zustand verschlossen. Es ist auch vorgesehen, vor dem Vorspannen die jeweilige Flasche und die geschlossene Kammer mit einem Sterilisationsmittel zu beaufschlagen.

Bekannt sind weiterhin Füllmaschinen zum volumengenauen Abfüllen eines flüssigen Füllgutes in Flaschen (EP 1 022 250 A1), deren Füllsystem im Wesentlichen aus einem mit dem Füllgut teilgefüllten Kessel, aus Füllelementen sowie aus Flaschenträgern unterhalb einer Abgabeöffnung des jeweiligen Füllelementes bestehen. Während des Füllens ist die jeweilige Flasche in einer diese relativ eng umschließenden und nach außen hin abgedichteten Kammer aufgenommen, die über einen Gasweg mit dem Gasraum des Kessels in Verbindung steht, der seinerseits für einen Druckausgleich über Öffnungen zur Umgebung hin offen ist, und zwar unter Inkaufnahme des Eindringens von Keimen oder Mikroorganismen.

Der Erfindung liegt die Aufgabe zugrunde, diesen Nachteil zu vermeiden. Zur Lösung dieser Aufgabe ist eine Füllmaschine entsprechend dem Patentanspruch 1 ausgebildet, welche es gestattet, auch unter Reinraumbedingungen ein Druckgleichgewicht zwischen dem Gasraum im Kessel und der Gasumgebung der Abgabeöffnung des Füllgutes herzustellen.

Bei einer bevorzugten Ausführungsform der Erfindung mündet die Gas- oder Dampfverbindung für den Druckausgleich bzw. Druckausgleichsverbindung über wenigstens einen Anschlussstutzen in den Kessel, bevorzugt aber in den Isolator oder sterilen Raum, in welchen die Behälter wenigstens während des Füllens zumindest mit ihren Mündungsbereich angeordnet sind. Der wenigstens eine Anschlussstutzen bildet einen Innenraum mit wenigstens einer Druckausgleichsöffnung, die durch einen Verschluss verschließbar und an eine Spülleitung angeschlossen ist, so dass der innenraum des Anschlussstutzens sowie auch die Druckausgleichsverbindung insgesamt während einer Reinigung und/oder Sterilisation von einem Reinigungs- und/oder Sterilisationsmedium durchströmbar ist.

Anstelle der über die wenigstens eine Druckausgleichsöffnung des mindestens einen Anschlussstutzens in den sterilen Raum mündenden Druckausgleichsverbindung oder aber zusätzlich zu dieser Verbindung ist beispielsweise eine weitere Druckausgleichsverbindung vorgesehen, die über eine am Füllelement im Bereich der Abgabeöffnung des Füllelementes vorgesehene Gas- oder Druckausgleichsöffnung in den sterilen Raum mündet. Auch diese Druckausgleichsöffnung und die zugehörige Druckausgleichsverbindung sind bei einer Reinigung und/oder Sterilisation von einem Reinigungs- und/oder Sterilisationsmedium durchströmbar, und zwar nach dem Positionieren eines Verschluss- oder Spülelementes an dem betreffenden Füllelement derart, dass dieses Verschluss-Element einen nach außen hin geschlossenen Spülraum ausgebildet, in den sowohl die wenigstens eine Druckausgleichsöffnung als auch die Abgabeöffnung des Füllelementes münden.

Bei laufendem Abfüllbetrieb ist die wenigstens eine Druckausgleichsverbindung zwischen dem Gasraum des Kessels und dem sterilen Raum geöffnet, so dass ein ständiger Gleichdruck zwischen dem Kessel und dem sterilen Raum herrscht und damit der Einfluss von Druckschwankungen im Gasraum des Kessels auf die Füllgeschwindigkeit eliminiert wird.

Für die Reinigung und/oder Sterilisation wird die Einmündung der wenigstens einen Druckausgleichsverbindung in den sterilen Raum verschlossen, so dass eine einwandfreie Reinigung und/oder Sterilisation insbesondere auch der Druckausgleichsverbindung möglich ist, ohne dass die hierbei verwendeten Medien in den sterilen Raum gelangen bzw. mit diesem in Kontakt kommen.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren, die jeweils in vereinfachter Darstellung ein Füllsystem einer Füllmaschine, beispielsweise einer Füllmaschine umlaufender Bauart zum aseptischen Füllen von Behältern in Form von Flaschen zeigt, näher erläutert.

In der Figur 1 ist 1 ein Füllelement, welches zusammen mit einer Vielzahl gleichartiger Füllelemente am Umfang eines um eine vertikale Maschinenachse umlaufenden Rotors einer Füllmaschine zum aseptischen Füllen von Flaschen 2 mit einem flüssigen Füllgut vorgesehen ist. Von dem Rotor ist in der Figur 1 lediglich ein Rotorelement 3 mit den Wandabschnitten 3.1, 3.2 und 3.3 gezeigt. Dieses Rotorelement bildet zusammen mit einem am Maschinenrahmen vorgesehenen und mit dem Rotor nicht umlaufenden, die Wandabschnitte 4.1, 4.2 und 4.3 aufweisenden Abschirmelement 4 einen die vertikale Maschinenachse konzentrisch umschließenden ringförmigen Isolator bzw. eine einen sterilen Raum 5 nach außen hin abschließende ringförmige Einhausung.

Während des Füllprozesses sind die Flaschen 2 vollständig, oder zumindest aber mit ihrem Mündungsbereich in dem sterilen Raum 5 aufgenommen. Nach dem Füllen werden die Flaschen 2 an eine Verschließmaschine weiter gleitet, wobei die Flaschen 2 zumindest bis zum Verschließen in einem sterilen Raum verbleiben.

Jedem Füllelement 1 ist in dem sterilen Raum 5 ein Behälterträger 6 zugeordnet, an dem die jeweilige Flasche 2 an einem Mündungsflansch 2.1 mit ihrer Flaschenöffnung 2.2 unterhalb des Füllelementes 1 bzw. einer von diesem gebildeten Abgabeöffnung 1.1 gehalten ist. Jedes Füllelement 1 ist über eine Produktleitung 7 mit Durchflussmesser 8 mit einem Kessel 9 verbunden, der auf einem Höhenniveau oberhalb der Füllelemente 1 bzw. der Abgabeöffnungen 1.1 angeordnet ist und während des Füllbetriebes teilweise, d.h. bis zu einem vorgegebenen Niveau N mit dem flüssigen Füllgut gefüllt ist, so dass während des Füllbetriebes der Innenraum des Kessels 9 einen von dem flüssigen Füllgut eingenommenen Produktraum 9.1 und darüber liegend einen Gasraum 9.2 bildet. Über eine Produktleitung 10 mit Drehkupplung 11 wird das flüssige Füllgut dem Kessel 9 für die Einhaltung des Niveaus N geregelt zugeführt. Ebenso wie die Produktleitungen 7 mündet auch die Produktleitung 10 in den Kessel 9 am Kesselboden.

Der Gasraum 9.2 wird über eine Leitung 12 mit Ventil 13 gesteuert mit einem sterilen gas- oder dampfförmigen Medium, beispielsweise mit steriler Luft beaufschlagt, und zwar derart, dass im Gasraum 9.2 ein vorgegebener Druck, beispielsweise ein Atmosphärendruck aufrechterhalten ist. In den Gasraum 9.2 mündet weiterhin eine Leitung 14 mit Ventil 15, die ihrerseits mit einer Abluftleitung 16 verbunden ist, so dass der Gasraum 9.2 während des Füllbetriebes von dem über die Leitung 12 zugeführten und über die Leitung 16 abgeführten gas- und/oder dampfförmigen sterilen Medium durchströmt ist und durch entsprechende Steuerung beispielsweise des Ventils 13 der Druck im Gasraum 9.2 auf einen vorgegebenen Druckwert, beispielsweise auf Atmosphärendruck eingestellt werden kann. Die beiden Leitungen 12 und 16 sind ebenfalls durch die Drehkupplung 11 hindurchgeführt.

Über eine abzweigende Leitung 17 mit Ventil 18 ist die Leitung 12 auch mit dem sterilen Raum 5 verbunden, d.h. die Leitung 17 mündet über wenigstens einen eine Druckausgleichsöffnung 19.1 bildenden Anschlussstutzen 19 in den Raum 5, so dass eine einen Druckausgleich zwischen dem Gasraum 9.2 und dem Innenraum 5 bewirkende Druckausgleichsverbindung über die Leitungen 12 und 17 besteht. Die Besonderheit des Anschlussstutzens 19 besteht darin, dass an diesem ein Verschluss 20, beispielsweise in Form einer Verschlussklappe vorgesehen ist, mit dem (Verschluss) die Druckausgleichsöffnung 19 verschlossen werden kann. Eine weitere Besonderheit besteht darin, dass an dem Innenraum des Anschlussstutzens 19 eine Leitung 21 mit Ventil 22 angeschlossen ist, die in der nachstehend noch näher beschriebenen Weise als Spülleitung Bestandteil eines Reinigungs-Kreislaufs ist.

Ebenfalls zum Zu- oder Abführen des gas- und/oder dampfförmigen sterilen Mediums in den bzw. aus dem Raum 5 ist jedes Füllelement 1 über eine Leitung 23 an die Leitung 16 angeschlossen, und zwar derart, dass der Innenraum 5 über eine am Füllelement 1 im Bereich der Abgabeöffnung 1.1 gebildete Öffnung 24, über die Leitungen 23, 16 und 14 sowie über das geöffnete Ventil 15 für einen Druckausgleich mit dem Gasraum 9.2 in Verbindung steht. Die Öffnung 24 dient somit ebenfalls als Druckausgleichsöffnung, kann aber auch noch andere Funktionen aufweisen.

Das Füllen der Flaschen 2 erfolgt somit in einem Gleichdruckfüllsystem, bei dem die Füllgeschwindigkeit aus der statischen Höhendifferenz zwischen der Abgabeöffnung 1.1 des jeweiligen Füllelementes 1 und dem Niveau N des Flüssigkeitsspiegels des Füllgutes im Kessel 9 resultiert, und zwar reduziert um Druckverluste, die sich beim Durchströmen der Produktleitungen 7, der Durchflussmesser 8 sowie von Flüssigkeitskanälen innerhalb der Füllelemente 1 ergeben. Über die Druckausgleichsverbindungen besteht ein ständiger Gleichdruck zwischen Kessel 9 und Raum 5.

Eine wesentliche Besonderheit des Füllsystems der Figur 1 besteht darin, dass sämtliche Räume und Leitungen in einfacher Weise gereinigt und/oder sterilisiert werden können und zwar durch Durchströmen mit einem entsprechendem Reinigungs- und/oder Sterilisationsmedium. Für den Reinigungs- und/oder Sterilisationsprozess wird der Verschluss Klappe 20 verschlossen, so dass dieser auch unter Mitwirkung einer am äußeren Rand der Druckausgleichsöffnung 19.1 oder des Verschlusses 20 vorgesehenen Dichtung, beispielsweise einer ringförmigen Lippendichtung die Druckausgleichsöffnung 19.1 dicht verschließt.

Zum Reinigen und/oder Sterilisieren der Leitungen 12 und 17 wird das flüssige Reinigungs- und/oder Sterilisationsmittel über die Leitung 12 zugeführt und fließt über die Leitung 17 in den Innenraum des verschlossenen Anschlussstutzens 19 und wird von dort über die Leitung 21 und das geöffnete Ventil 22 abgeführt. Das Reinigungs- und/oder Sterilisationsmedium durchströmt weiterhin die Leitung 12, das geöffnete Ventile 13, den Innenraum des Kessels 9 und wird aus dem Kessel 9 über die Produktleitung 10 abgeführt. Auch die übrigen Leitungen und in den Füllelementen 1 ausgebildeten Kanäle werden für die Reinigung- und/oder Sterilisation von dem Reinigungs- und/oder Sterilisationsmedium durchströmt, und zwar beispielsweise nach dem Aufbringen von entsprechenden Reinigungs- oder Spülkappen auf die Füllelemente 1 in der Weise, dass durch die jeweilige Kappe die Abgabeöffnung 1.1 und damit der in dem jeweiligen Füllelement 1 ausgebildete Flüssigkeitskanal mit der ringförmigen Druckausgleichsöffnung 24 verbunden ist, so dass dann das Reinigungs- oder Sterilisationsmedium bei geöffnetem Füllelement 1 über die Produktleitung 7, über den in jedem Füllelement ausgebildeten Flüssigkeitskanal, über die Abgabeöffnung 1.1, über die Druckausgleichsöffnung 24 und über die Leitung 23 in die Leitung 16 strömen kann, über die das Reinigungs- und/oder Sterilisationsmedium abgeführt wird. Gleichzeitig durchströmt das Reinigungs- und/oder Sterilisationsmedium auch die Leitung 14 bei geöffnetem Ventil 15, und zwar vom Innenraum des Kessels 9 in die Leitung 16.

Das Reinigen und/oder Sterilisieren des Innenraumes 5 erfolgt durch Versprühen eines geeigneten Reinigungs- und/oder Sterilisations- oder Desinfektionsmittels, und zwar bei durch den Verschluss 20 verschlossenem Anschlussstutzen 19, so dass auch bei dieser Sprühreinigung oder -desinfektion kein Desinfektionsmittel in die Leitung 17 gelangen kann.

Die erfindungsgemäße Ausbildung ermöglicht somit eine einwandfreie Reinigung und/oder Sterilisation bzw. Desinfektion sämtlicher Verbindungswege und Innenräume, ohne dass die hierbei verwendeten Reinigungs- und/oder Sterilisationsmedien mit dem Innenraum 5 in Kontakt kommen. Gleichzeitig ermöglicht die beschriebene Ausbildung des Füllsystems auch eine einwandfreie Reinigung und/oder Sterilisation bzw. Desinfektion des Innenraumes 5, ohne dass die hierbei verwendeten Medien in den Druckausgleich zwischen dem sterilen Raum 5 und dem Kessel 9 bewirkenden Verbindungen gelangt.

Die Figur 2 zeigt als weitere Ausführung ein Füllsystem, welches sich von dem in der Figur 1 dargestellten Füllsystem 1 lediglich dadurch unterscheidet, dass auf die abzweigende Leitung 17, das Ventil 18, den Anschlussstutzen 19 und die Leitung 21 mit dem Ventil 22 verzichtet ist und in der Leitung 16 zwischen dem Anschluss der Leitungen 23 und der Leitung 14 ein Ventil 25 vorgesehen ist. Während des normalen Füllbetriebes wird das für die aseptische Abfüllung notwendige und insbesondere auch ein Verkeimen des Produktes im Kessel 9 verhindernde sterile gasund/oder dampfförmige Medium wiederum über die Leitung 12 zugeführt und gelangt nach dem Durchströmen des Gasraumes 9.2 des Kessels 9 über die Leitung 14 und das geöffnete Ventil 15 in die Leitung 16, über die es dann teilweise abgeführt wird. Ein Teil des sterilen gas- und/oder dampfförmigen Mediums gelangt auch über die Leitungen 23 an die Druckausgleichsöffnungen 24 der Füllelemente 1 und tritt über die Druckausgleichsöffnungen 24 in den Innenraum 5 aus, aus dem das sterile gas- und/oder dampfförmige Medium dann über einen geeigneten Auslass abgeführt wird.

Auch bei dem in der Figur 2 dargestellten Füllsystem besteht ein Druckausgleich zwischen dem Gasraum 9.2 und dem Innenraum 5, und zwar bei geöffneten Ventilen 15 und 25 über die Leitungen 14, 16 und 23 sowie die Druckausgleichsöffnungen 24. Eine Reinigung und Sterilisation bzw. Desinfektion der Verbindungswege und Räume ist bei dem Füllsystem der Figur 2 ebenfalls in vereinfachter Weise möglich, und zwar z.B. dadurch, dass bei auf die Füllelemente 1 aufgesetzten Reinigungskappen und geöffneten Füllelementen 1 das über die Leitung 12 zugeführte Reinigungs- und/oder Sterilisationsmedium in den Innenraum des Kessels 9 und aus diesem teilweise über die Leitung 14 in die Leitung 16 sowie teilweise über die Produktleitungen 7, die Flüssigkeitskanäle der geöffneten Füllelemente 1 die Reinigungs- und Spülkappen und die Leitungen 23 in die Leitung 16 fließt, aus der das Reinigungs- und/oder Sterilisationsmedium dann abgeführt wird.

Die Erfindung wurde voranstehend an Ausführungsbeispielen beschrieben. Es versteht sich, dass Änderungen sowie Abwandlungen möglich sind, ohne dass dadurch der der Erfindung zugrundeliegende Erfindungsgedanke verlassen wird.

So ist es z.B. möglich, bei dem Füllsystem der Figur 2 zum Abführen des sterilen gas- und/oder dampfförmigen Mediums im Raum 5 einen dem Anschlussstutzen 19 entsprechenden Anschluss mit Verschluss oder Klappe vorzusehen, der dann an die Leitung 16 zum Abführen des gas- und/oder dampfförmigen Mediums angeschlossen ist, wobei eine der Leitung 21 entsprechende Leitung über ein Ventil mit der Leitung 12 verbunden ist, so dass bei verschlossenem Verschluss eine Reinigung der Verbindungswege durch Durchströmen mit dem Reinigungs- und/oder Sterilisationsmedium möglich und auch verhindert ist, dass bei einer Reinigung und/oder Sterilisation, insbesondere bei einer Sprühreinigung und/oder Sterilisation verwendete Medien in Verbindungswege gelangen, die während des normalen Füllbetriebes zum Abführen des sterilen gas- und/oder dampfförmigen Mediums dienen.

### Bezugszeichenliste

- 1: Füllelement
- 2: Flasche
- 2.1: Mündungsflansch
- 2.2: Flaschenmündung
- 3: Einhausungselement am Rotor
- 2.1 - 2.3: Wandelement
- 4: Einhausungselement am Maschinengestell
- 4.1 - 4.3: Wandelement
- 5: steriler Raum
- 6: Behälterträger
- 7: Produktleitung
- 8: Durchflussmesser
- 9: Kessel
- 9.1: Flüssigkeitsraum
- 9.2: Gasraum
- 10: Produktleitung
- 11: Drehkupplung
- 12: Leitung
- 13: Ventil
- 14: Leitung
- 15: Ventil
- 16: Leitung
- 17: Leitung
- 18: Ventil
- 19: Anschlussstutzen
- 19.1: Druckausgleichsöffnung
- 20: Verschluss
- 21: Spülleitung
- 22: Ventil
- 23: Leitung
- 24: Druckausgleichsöffnung
- 25: Ventil
- N: Niveau

## Patentansprüche

1. *Gleichdruck- oder drucklose* Fullmaschine umlaufender Bauart zum sterilen Füllen von Flaschen oder dergleichen Behältern (2) mit einem flüssigen Füllgut, mit einem um eine vertikale Maschinenachse umlaufend antreibbaren Rotor (3), mit einer Vielzahl von am Rotor (3) vorgesehenen Füllelementen (1) mit jeweils eine Abgabeöffnung (1.1) zum Abgeben des flüssigen Füllgutes in den jeweiligen Behälter (2), wobei die Füllelemente (1) zumindest mit ihren Abgabeöffnungen (1.1) sowie auch die Behälter (2) zumindest mit einem die jeweiligen Behälteröffnung (2.2) aufweisenden Behälterabschnitt in einem sterilen Raum (5) aufgenommen sind, mit einem Kessel (9), der *mit jedem Füllelement (1) über eine Produktleitung* (7) verbunden ist und einen zur Aufnahme des flüssigen Füllgutes dienenden Teilraum (9.1) und darüber liegend einen Gasraum (9.2) bildet, der mit einem sterilen gas- und/oder dampfförmigen Medium beaufschlagbar ist, sowie mit wenigstens einer den Gasraum (9.2) des Kessels (9) mit dem sterilen Raum (5) verbindenden Druckausgleichsverbindung (12, 17, 19; 14, 23, 24),
**dadurch gekennzeichnet,**
**dass** der sterile Raum (5) ein die vertikale Maschinenachse umschließender ringförmiger Raum ist, in dem sämtliche Füllelemente (1) zumindest mit ihren Abgabeöffnungen (1.1) gemeinsam angeordnet sind, und dass *bei laufendem Abfüllbetrieb die wenigstens eine Druckausgleichsverbindung (12, 17, 19; 14,* 23, 24) *zwischen dem Gasraum (9.2)* des *Kessels (9) und dem sterilen Raum (5) geöffnet ist, so dass ein ständiger Gleichdruck zwischen dem Kessel und dem sterilen Raum herrscht und damit der Einfluss von Druckschwankungen im Gasraum des Kessels auf die Füllgeschwindigkeit eliminiert wird.*

2. Füllmaschine nach Anspruch 1, **dadurch gekennzeichnet, dass** die Druckausgleichsverbindung an ihrer Einmündung (19, 24) in den sterilen Raum (5) und/oder Gasraum (9.1) durch einen Verschluss (20) verschließbar ist.

3. Füllmaschine nach einem der vorhergehenden Ansprüche, **dadurch gekennzeichnet, dass** die Einmündung der Druckausgleichsverbindung (14, 23) von wenigstens einer Druckausgleichsöffnung (24) gebildet ist, die an dem wenigstens einem Füllelement (1) im Bereich der Abgabeöffnung (1.1) vorgesehen ist, und dass die Druckausgleichsöffnung (24) durch ein Verschlusselement, beispielsweise eine Spülkappe verschließbar ist, welche im verschließenden Zustand einen am Füllelement (1) gebildeten Spülraum verschließt, in den die wenigstens eine Druckausgleichsöffnung (24) und die Abgabeöffnung (1.1) des Füllelementes (1) münden.

4. Füllmaschine nach einem der vorhergehenden Ansprüche, **dadurch gekennzeichnet, dass** die Druckausgleichsverbindung (12, 17, 19) über wenigstens eine Druckausgleichsöffnung (19.1) eines Anschlussstücks (19) in den sterilen Raum (5) mündet, dass am Anschlussstück (19) ein Verschluss (20) zum Verschließen der wenigstens einen Druckausgleichsöffnung (19.1) vorgesehen ist, und dass der Innenraum des Anschlussstücks (19) mit einer Leitung (21) zum Spülen der Druckausgleichsverbindung einschließlich des Innenraumes des wenigstens einen Anschlussstücks (19) verbunden ist.

5. Füllmaschine nach einem der vorhergehenden Ansprüche, **dadurch gekennzeichnet, dass** der Gasraum (9.2) des Kessels (9) über einen ersten vorzugsweise wenigstens ein Ventil (13) aufweisenden Gasweg (12) mit einer Quelle zum Zuführen des sterilen gas- und/oder dampfförmigen Mediums verbunden ist, dass der Gasraum (9.2) über einen zweiten, vorzugsweise wenigstens ein Ventil (15) aufweisenden Gasweg (14, 16) zum Abführen des sterilen dampf- oder gasförmigen Mediums verbunden ist, und dass der erste Gasweg (12) über einen dritten, vorzugsweise wenigstens ein Ventil (18) aufweisenden Gasweg (17) und/oder der zweite Gasweg (14, 16) über einen vierten Gasweg (23) mit dem sterilen Raum (5) verbunden sind.

6. Füllmaschine nach Anspruch 4 und 5, **dadurch gekennzeichnet, dass** der dritte Gasweg (17) an dem wenigstens einen Anschlussstück (19) in den sterilen Raum (5) mündet.

7. Füllmaschine nach Anspruch 5 oder 6, **dadurch gekennzeichnet, dass** der vierte Gasweg (23) über die an dem wenigstens einen Füllelement (1) vorgesehene Druckausgleichsöffnung (24) in den sterilen Raum (5) mündet.

8. Füllmaschine nach Anspruch 4, **dadurch gekennzeichnet, dass** der Verschluss (20) an dem wenigstens einen Anschlussstück (19) von einer Klappe gebildet ist.

9. Verfahren zum Reinigen und/oder Sterilisieren einer Füllmaschine, welche nach Anspruch 4 und einem der vorhergehenden Ansprüche 5 - 8 ausgebildet ist, **dadurch gekennzeichnet, dass** zum Reinigen und/oder Sterilisieren der Druckausgleichsverbindung das jeweilige Reinigungs- oder/oder Sterilisationsmedium unter Durchströmen des ersten Gasweges (12) dem Innenraum des Kessels (9) zugeführt und aus diesem abgeführt wird und/oder unter Durchströmen des dritten Gasweges und der an das Anschlussstück (19) angeschlossenen Reinigungs- und/oder Sterilisationsleitung (21) dem Innenraum des wenigstens einen durch seinen Verschluss (20) verschlossenen Anschlussstutzens zugeführt und aus diesem wieder abgeführt wird.

10. Verfahren nach Anspruch 9, **dadurch gekennzeichnet, dass** zum Reinigen und/oder Sterilisieren des zweiten Gasweges (14, 16) das Reinigungsund/oder Sterilisitionsmedium dem Innenraum des Kessels (9) unter Durchströmen des zweiten Gasweges (14, 16) zugeführt und aus dem Innenraum des Kessels (9) abgeführt wird.

## Claims

1. Constant pressure or pressureless filling machine of circulating design for the sterile filling of bottles or similar containers (2) with a liquid filling material, with a rotor (3) capable of being driven about a vertical machine axis, with a plurality of filling elements (1) provided at the rotor (3) with, in each case, a discharge opening (1.1) for the discharge of the liquid filling material into the respective container (2), wherein the filling elements (1) are accommodated at least with their discharge openings (1.1), and the containers (2) are accommodated at least with a container section comprising the respective container opening (2.2), in a sterile chamber (5), with a tank (9) which is connected to each filling element (1) via a product line (7), and forms a partial chamber (9.1) serving to accommodate the liquid filling product, and a gas chamber (9.2) located above said partial chamber, to which can be applied a sterile gaseous and/or vaporous medium, and with at least one pressure equalization connection (12, 17, 19; 14, 23, 24) connecting the gas chamber (9.2) of the tank (9) with the sterile chamber
**characterised in that** the sterile chamber (5) is an annular chamber surrounding the vertical machine axis, in which all the filling elements (1) are arranged in common at least with their discharge openings (1.1), and that, with the filling drive running, the at least one pressure equalization connection (12, 17, 19; 14, 23, 24) between the gas chamber (9.2) of the tank (9) and the sterile chamber (5) is opened, such that a constant gas pressure pertains between the tank (9) and the sterile chamber (5), and therefore the influence of pressure fluctuations in the gas chamber of the tank on the filling rate is eliminated.

2. Filling machine according to claim 1, **characterised in that** the pressure equalization connection can be closed at its opening (19, 24) into the sterile chamber (5) and/or gas chamber (9.1) by a closure element (20).

3. Filling machine according to any one of the preceding claims, **characterised in that** the opening of the pressure equalization connection (14, 23) is formed from at least one pressure equalization opening (24), which is provided at the at least filling element (1) in the region of the discharge opening (1.1), and that the pressure equalization opening (24) can be closed by a closure element, such as a flushing cap, which in the closed state closes a flushing chamber formed at the filling element (1), into which the at least one pressure equalization opening (24) and the discharge opening (1.1) of the filling element (1) open.

4. Filling machine according to any one of the preceding claims, **characterised in that** the pressure equalization connection (12, 17, 19) open via at least one pressure equalization opening (19.1) of a connection piece (19) into the sterile chamber (5), that a closure element (20) is provided at the connection piece (19) for closing the at least one pressure equalization opening (19.1), and that the interior of the connection piece (19) is connected via a line (21) for the flushing of the pressure equalization connection, including the interior of the at least one connection piece (19).

5. Filling machine according to any one of the preceding claims, **characterised in that** the gas chamber (9.2) of the tank (9) is connected via a first gas path (12), comprising preferably at least one valve (13), to a source for delivering the sterile gaseous and/or vaporous medium, that the gas chamber (9.2) is connected via a second gas path (14, 16), comprising preferably at least one valve (15), for conducting away the sterile gaseous and/or vaporous medium, and that the first gas path (12) is connected to the sterile chamber (5) via a third gas path (17), comprising preferably at least one valve (18), and/or the second gas path (14, 16) is connected to the sterile chamber (5) via a fourth gas path (23).

6. Filling machine according to claims 4 and 5, **characterised in that** the third gas path (17) opens into the sterile chamber (5) at the at least one connection piece (19).

7. Filling machine according to claims 5 and 6, **characterised in that** the fourth gas path (23) opens into the sterile chamber (5) via the pressure equalization opening (24) provided at the at least one filling element (1).

8. Filling machine according to claim 4, **characterised in that** the closure element (20) is formed at the at least one connection piece (19) of a flap valve.

9. Method for cleaning and/or sterilizing a filling machine which is configured in accordance with one of the preceding claims 5 to 8, **characterised in that**, for the cleaning and/or sterilizing of the pressure equalization line, the respective cleaning and/or sterilization medium is conducted, flowing through the first gas path (12), to the interior of the tank (9), and is conducted away from this, and/or is conducted, flowing through the third gas path and the cleaning and/or sterilization line (21) connected to the connection piece (19), to the interior of the at least one connection nozzle closed by its closure element (20), and is then conducted away from this again.

10. Method according to claim 9, **characterised in that**, for the cleaning and/or sterilization of the second gas path (14, 15), the cleaning and/or sterilization medium is conducted to the interior of the tank (9), flowing through the second gas path (14, 16) and is conducted away from the interior of the tank (9).

## Revendications

1. Machine de remplissage à pression constante ou sans pression de type rotative pour le remplissage stérile de bouteilles ou contenants (2) similaires avec un produit de remplissage liquide, avec un rotor (3) entraînable en rotation autour d'un axe de machine vertical, avec une pluralité d'éléments de remplissage (1) prévus sur le rotor (3) avec respectivement une ouverture de sortie (1.1) pour la sortie du produit de remplissage liquide dans le contenant (2) respectif, les éléments de remplissage (1) étant reçus au moins avec leurs ouvertures de sortie (1.1) et les contenants (2) étant reçus au moins avec une section de contenant présentant l'ouverture de contenant (2.2) respective dans un espace stérile (5), avec une chaudière (9), qui est reliée à chaque élément de remplissage (1) par une conduite de produit (7) et forme un espace partiel (9.1) servant au logement du produit de remplissage liquide et un espace de gaz (9.2) se trouvant dessus, qui peut être alimenté en un agent gazeux et/ou sous forme de vapeur stérile, ainsi qu'avec au moins une liaison de compensation de pression (12, 17, 19 ; 14, 23, 24) reliant l'espace de gaz (9.2) de la chaudière (9) à l'espace stérile (5),
**caractérisée en ce**
**que** l'espace stérile (5) est un espace annulaire entourant l'axe de machine vertical, dans lequel tous les éléments de remplissage (1) sont agencés ensemble au moins avec leurs ouvertures de sortie (1.1), et que, lors du mode d'embouteillage en cours, l'au moins une liaison de compensation de pression (12, 17, 19 ; 14, 23, 24) est ouverte entre l'espace de gaz (9.2) de la chaudière (9) et l'espace stérile (5) de sorte qu'une pression constante permanente règne entre la chaudière et l'espace stérile et ainsi l'influence de variations de pression dans l'espace de gaz de la chaudière à la vitesse de remplissage soit éliminée.

2. Machine de remplissage selon la revendication 1, **caractérisée en ce que** la liaison de compensation de pression peut être fermée au niveau de son arrivée (19, 24) dans l'espace stérile (5) et/ou dans l'espace de gaz (9.1) par une fermeture (20).

3. Machine de remplissage selon l'une quelconque des revendications précédentes, **caractérisée en ce que** l'arrivée de la liaison de compensation de pression (14, 23) est formée par au moins une ouverture de compensation de pression (24), qui est prévue sur l'au moins un élément de remplissage (1) dans la zone de l'ouverture de sortie (1.1), et que l'ouverture de compensation de pression (24) peut être fermée par un élément de fermeture, par exemple un capuchon de rinçage, qui ferme à l'état de fermeture un espace de rinçage formé sur l'élément de remplissage (1), dans lequel l'au moins une ouverture de compensation de pression (24) et l'ouverture de sortie (1.1) de l'élément de remplissage (1) débouchent.

4. Machine de remplissage selon l'une quelconque des revendications précédentes, **caractérisée en ce que** la liaison de compensation de pression (12, 17, 19) débouche par au moins une ouverture de compensation de pression (19.1) d'une pièce de raccordement (19) dans l'espace stérile (5), qu'une fermeture (20) est prévue sur la pièce de raccordement (19) pour la fermeture de l'au moins une ouverture de compensation de pression (19.1) et que l'espace intérieur de la pièce de raccordement (19) est relié à une conduite (21) pour le rinçage de la liaison de compensation de pression, y compris de l'espace intérieur de l'au moins une pièce de raccordement (19).

5. Machine de remplissage selon l'une quelconque des revendications précédentes, **caractérisée en ce que** l'espace de gaz (9.2) de la chaudière (9) est relié par une première voie de gaz (12) présentant de préférence au moins une soupape (13) à une source pour l'amenée de l'agent gazeux et/ou sous forme de vapeur stérile, que l'espace de gaz (9.2) est relié par une deuxième voie de gaz (14, 16) présentant de préférence au moins une soupape (15) pour l'évacuation de l'agent gazeux ou sous forme de vapeur stérile et que la première voie de gaz (12) est reliée par une troisième voie de gaz (17) présentant de préférence au moins une soupape (18) et/ou la deuxième voie de gaz (14, 16) est reliée par une quatrième voie de gaz (23) à l'espace stérile (5).

6. Machine de remplissage selon les revendications 4 et 5, **caractérisée en ce que** la troisième voie de gaz (17) débouche sur l'au moins une pièce de raccordement (19) dans l'espace stérile (5).

7. Machine de remplissage selon la revendication 5 ou 6, **caractérisée en ce que** la quatrième voie de gaz (23) débouche par l'ouverture de compensation de pression (24) prévue sur l'au moins un élément de remplissage (1) dans l'espace stérile (5).

8. Machine de remplissage selon la revendication 4, **caractérisée en ce que** la fermeture (20) est formée sur l'au moins une pièce de raccordement (19) par un volet.

9. Procédé de nettoyage et/ou de stérilisation d'une machine de remplissage qui est réalisée selon la revendication 4 et l'une quelconque des revendications 5 à 8, **caractérisé en ce que**, pour le nettoyage et/ou la stérilisation de la liaison de compensation de pression, l'agent de nettoyage et/ou de stérilisation respectif est amené en traversant la première voie de gaz (12) à l'espace intérieur de la chaudière (9) et est évacué de celui-ci et/ou est amené en traversant la troisième voie de gaz et la conduite de nettoyage et/ou de stérilisation (21) raccordée à la pièce de raccordement (19) à l'espace intérieur de l'au moins une tubulure de raccordement fermée par sa fermeture (20) et évacué de celui-ci à nouveau.

10. Procédé selon la revendication 9, **caractérisé en ce que**, pour le nettoyage et/ou la stérilisation de la deuxième voie de gaz (14, 16), l'agent de nettoyage et/ou de stérilisation est amené à l'espace intérieur de la chaudière (9) en traversant la deuxième voie de gaz (14, 16) et est évacué de l'espace intérieur de la chaudière (9).
